# EUROPÄISCHE PATENTSCHRIFT

(11) **EP 3 065 914 B1**
(45) Veröffentlichungstag und Bekanntmachung des Hinweises auf die Patenterteilung: **04.12.2019**
(21) Anmeldenummer: 14790626.7
(22) Anmeldetag: 30.10.2014
(51) Int. Cl.: B25D 17/06, B25D 17/11

(54) **HANDWERKZEUGMASCHINE**
MANUAL TOOL MACHINE
MACHINE-OUTIL MANUELLE

(30) Priorität: 06.11.2013 EP 13191708
(43) Veröffentlichungstag der Anmeldung: 14.09.2016
(73) Patentinhaber: Hilti Aktiengesellschaft, 9494 Schaan (LI)
(72) Erfinder: KIESEL, Theo, 82049 Pullach (DE); KAPS, Helene, 14169 Berlin (DE); KEITH, Matthias, 87600 Kaufbeuren (DE); KOCH, Olaf, 86916 Kaufering (DE)
(74) Vertreter: Hilti Aktiengesellschaft Corporate Intellectual Property
(86) Internationale Anmeldenummer: PCT/EP2014/073304
(87) Internationale Veröffentlichungsnummer: WO 2015/067517

(56) Entgegenhaltungen:
- EP-A1- 1 238 759
- EP-A1- 2 266 761

## Beschreibung

### GEBIET DER ERFINDUNG

Die vorliegende Erfindung betrifft eine Handwerkzeugmaschine mit einem Schlagwerk, insbesondere zu Verwendung mit meißelnden Werkzeugen, gemäß dem Oberbegriff von Anspruch 1 und wie aus der EP 1238759 A bekannt.

Ein Schlagwerk hat mehrere bewegte Komponenten, die sich wiederholt längs einer Arbeitsachse bewegen und aufeinander schlagen. Dies führt zu einer erheblichen Geräuschentwicklung. Eine präzise Führung der schlagenden Komponenten parallel zu der Arbeitsachse verhindern einen Schräglauf der schlagenden Komponenten und ein Klappern aufgrund einer teilweise radialen Bewegung.

### OFFENBARUNG DER ERFINDUNG

Die erfindungsgemäße Handwerkzeugmaschine ist durch die Merkmale des Anspruchs 1 definiert und hat einen Werkzeughalter, in welchen ein Werkzeug auf einer Arbeitsachse in einer Schlagrichtung beweglich einsetzbar ist. Ein Schlagwerk hat einen über eine pneumatische Kammer an einen längs der Arbeitsachse periodisch bewegten Erreger gekoppelten Schläger und einen in Schlagrichtung nach dem Schläger angeordneten Zwischenschläger. Der Zwischenschläger ist in einem Gleitlager, mit einer Toleranz koaxial zu der Arbeitsachse geführt Der Zwischenschläger hat einen ringförmigen Wulst. Ein hohlzylindrischer Fänger ist in Schlagrichtung vor dem Wulst angeordnet. Der Fänger ist an einer Gleitfläche mit einem radialen Spiel längs der Arbeitsachse beweglich geführt. Das radiale Spiel ist wenigstens dreifach so groß wie eine Toleranz der Führung des Zwischenschlägers in dem Gleitlager. Die schlagenden Komponenten werden wie üblich streng geführt. Im Gegensatz dazu kann es sich als vorteilhaft erweisen, einen Fänger für den Zwischenschläger nicht streng zu führen. Obwohl dieser sich nun radial bewegen und dadurch klappern kann, ist die gesamte Geräuschentwicklung geringer. Der Aufprall des Zwischenschlägers regt eine radiale Schwingung in dem Fänger an, welche auch von der Führung abhängt. Die strenge Führung erweist sich hierbei als ungünstiger, da die sich ergebenden höheren Frequenzen das Gehäuse resonant anregen.

Erfindungsgemäß beträgt die Masse des Fängers zwischen 20 % und 40 % der Masse des Zwischenschlägers. Der Fänger kann entgegen der Schlagrichtung an einem Dämpfelement abgestützt sein. Insbesondere kann der Fänger zwischen dem Dämpfelement und einem in Schlagrichtung angeordneten weiteren Dämpfelement unter Vorspannung eingesetzt sein.

Eine Ausgestaltung sieht vor, dass ein Federelement eine radiale Außenfläche des Fängers umspannt. Das Federelement zentriert den Fänger zu der Arbeitsachse nachdem ein Aufprall des Zwischenschlägers erfolgt ist.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer
Fig. 2 einen Teilausschnitt aus dem Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeughalter **2,** in welchen ein Schaftende **3** eines Werkzeug, z.B. eines Meißels **4,** eingesetzt werden kann. Einen primären Antrieb des Bohrhammers **1** bildet ein Motor **5,** welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist ein pneumatisches Schlagwerk **6.** Ein Erregerkolben **13** und ein Schläger **14** sind in einem Führungsrohr **15** in dem Schlagwerk **6** längs der Arbeitsachse **11** beweglich geführt. Der Erregerkolben **13** ist über einen Exzenter **16** an den Motor **5** angekoppelt und zu einer periodischen, linearen Bewegung gezwungen. Ein Pleuel verbindet den Exzenter **16** mit dem Erregerkolben **13.** Eine Luftfeder gebildet durch eine pneumatische Kammer **17** zwischen dem Erregerkolben **13** und dem Schläger **14** koppelt eine Bewegung des Schlägers **14** an die Bewegung des Erregerkolbens **13** an. Der Schläger **14** überträgt mittelbar über einen im Wesentlichen ruhenden Zwischenschläger **18** einen Teil seines Impuls auf den Meißel **4.** Das Schlagwerk **6** und vorzugsweise die weiteren Antriebskomponenten sind innerhalb eines Maschinengehäuses **19** angeordnet.

Der Zwischenschläger **18** hat einen im wesentlichen zylindrischen Grundkörper **20.** Der Zwischenschläger **18** ist in einem Gleitlager **21, 22** koaxial zu der Arbeitsachse **11** geführt. Das beispielhafte zweiteiligen Gleitlager **21, 22** umschließt mit einer vorderen Hülse **21** ein maschinenseitiges Ende des Grundkörpers **20** und mit einer hinteren Hülse **22** das werkzeugseitige Ende des Grundkörpers **20.** Der Durchmesser des Grundkörpers **20** weicht um eine Distanz **23** von weniger als 50 µm von dem Innendurchmesser der Hülsen **21, 22** ab. Dies entspricht der für Gleitlager **21, 22** typischen Toleranz H7 für die Hülsen **21, 22** und g7 für den Zwischenschläger **18,** jeweils nach der ISO-Norm. Die enge Toleranz gewährleistet eine koaxiale Führung, auch bei während des Schlages auftretenden Kräften im Bereich von 10 kN.

Der Zwischenschläger **18** ist zwischen einer Arbeitsstellung (obere Bildhälfte Fig. 2) und einer in Schlagrichtung **12** vorgerückten Stellung (untere Bildhälfte Fig. 2) beweglich. Der Zwischenschläger **18** hat einen gegenüber dem Grundkörper **20** radial vorstehenden Wulst **24,** welcher vorzugsweise in einem mittleren Abschnitt des Zwischenschlägers **18** vorgesehen ist. Der Wulst **24** liegt entgegen der Schlagrichtung **12** an einem Fänger **25** an, wenn der Zwischenschläger **18** in Arbeitsstellung ist. Der Fänger **25** hat eine hohlzylindrische Form mit einer radialen Außenfläche **26.** Der beispielhafte Fänger **25** hat einen radial nach Innen vorstehenden Kragen **27,** an welchem der Wulst **24** entgegen der Schlagrichtung **12** anliegt. Eine Länge **28** des Fängers **25,** insbesondere der radialen Außenfläche **26** liegt im Bereich von 10 % und 25 % der Länge **29** des Zwischenschlägers **18.** Die Bewegung des Zwischenschlägers **18** in Schlagrichtung **12** wird durch einen gedämpften Anschlag **30** gestoppt, wenn an diesem der Wulst **24** in Schlagrichtung **12** zum Anliegen kommt. Der freie Weg des Zwischenschlägers **18** von der Arbeitsstellung bis zu dem Anschlag **30** liegt bei kleinen Bohrhämmern im Bereich von 1 cm und 3 cm und bei großen Meißelhammern im Bereich von 3 cm bis 5 cm.

Der Fänger **25** ist entgegen der Schlagrichtung **12** durch ein Dämpfelement **31** an dem Maschinengehäuse **19** abgestützt. Der Fänger **25** verschiebt sich etwas gegenüber dem Gehäuse, wenn der Zwischenschläger **18** gegen den Fänger **25** prallt. Der Fänger **25** hat zudem eine gegenüber dem Zwischenschläger **18** nicht vernachlässige Masse, um den Prellschlag zu mindern. Die Masse des Fängers **25** liegt im Bereich von 20 % bis 40 % der Masse des Zwischenschlägers **18.** Die große Masse des Fängers **25** ergibt sich durch dessen axiale Abmessung **28.** Der Fänger **25** ist vorzugsweise zwischen dem Dämpfelement **31** und einem weiteren in Schlagrichtung **12** angeordneten Dämpfelement **32** eingespannt. Die beiden Dämpfelemente **31, 32** sind längs der Arbeitsachse **11** vorgespannt. Der Fänger **25** wird längs der Arbeitsachse **11** durch die beiden Dämpf- oder Federelemente **31, 32** in einer Ruhestellung gehalten.

Der Fänger **25** ist koaxial zu der Arbeitsachse **11,** d.h. koaxial zu dem Zwischenschläger **18,** geführt. Die axiale Führung des Fängers **25** erfolgt durch dessen zylindrische Außenfläche **26.** Die axiale Abmessung der Außenfläche **26** ist näherungsweise gleich der Länge des Fängers **25.** Das Gegenstück der Führung kann beispielsweise durch eine zylindrische radiale Innenfläche **33** des Maschinengehäuses **19** erfolgen. Die Führung ist mit einem deutlichen radialen Spiel **34** versehen. Das Spiel **34** sollte wenigstens 0,15 mm betragen, also mehr als dem Dreifachen der Führungstoleranz **23** des Gleitlagers **21, 22** für den Zwischenschläger **18.** Das Spiel **34** ist in radialer Richtung zwischen der metallischen Außenfläche **26** des Fängers **25** und der führenden metallischen Innenfläche **33,** hier des Maschinengehäuses **19,** zu bestimmen. Die hohe Toleranz erweist sich als günstig, um eine Geräuschentwicklung des beim Aufprall des Zwischenschlägers **18** auf den Fänger **25** zu verringern.

Der Fänger **25** kann mit radialen Federelementen **35** aus einem Elastomer versehen sein, welche dessen Außenfläche **26** umspannen und an der Innenfläche **33** der Führung **36** anliegen.

Das vordere Gleitlager **21** kann einen eingesetzten Dichtring **37** aufweisen, welcher die Toleranz **23** ausgleichend an der Innenseite der Hülse **21** angeordnet ist. Der Dichtring **37** streift feinen Staub von dem Zwischenschläger **18** ab, und verhindert ein Eindringen des Staubes in das Schlagwerk **6.**

Bei der dargestellten Ausführungsform ist das Führungsrohr **15bz** ein zu dem Maschinengehäuse **19bz** separates Bauteil, welches vollständig innerhalb des Maschinengehäuses **19** angeordnet ist. Das Führungsrohr **15** kann auch abschnittsweise freiliegend sein, ergo einen Teil des äußeren Maschinengehäuses **19** bilden.

## Patentansprüche

1. Handwerkzeugmaschine mit
einem Werkzeughalter (2), in welchen ein Werkzeug (4) auf einer Arbeitsachse (11) in einer Schlagrichtung (12) beweglich einsetzbar ist,
einem Schlagwerk (6), das einen über eine pneumatische Kammer (17) an einen längs der Arbeitsachse (11) periodisch bewegten Erreger (13) gekoppelten Schläger (14) und einen in Schlagrichtung (12) nach dem Schläger (14) angeordneten Zwischenschläger (18) aufweist,
wobei der Zwischenschläger (18) in einem Gleitlager (21, 22) mit einer Toleranz (23) koaxial zu der Arbeitsachse (11) geführt ist, und wobei der Zwischenschläger (18) einen ringförmigen Wulst (24) aufweist,
einem hohlzylindrischen Fänger (25), der in Schlagrichtung (12) vor dem Wulst (24) angeordnet ist,
einer Gleitfläche (33), in welcher der Fänger (25) mit einem radialen Spiel (34) längs der Arbeitsachse (11) beweglich geführt ist,
**dadurch kennzeichnet, dass** das radiale Spiel (34) wenigstens dreifach so groß wie eine Toleranz der Führung des Zwischenschlägers (18) in dem Gleitlager (21, 22) ist und dass die Masse des Fängers (25) zwischen 20 % und 40 % der Masse des Zwischenschlägers (18) beträgt.

2. Handwerkzeugmaschine nach Anspruch 1, **dadurch gekennzeichnet, dass** der Fänger (25) entgegen der Schlagrichtung (12) an einem Dämpfelement (31) abgestützt ist.

3. Handwerkzeugmaschine nach Anspruch 2, **dadurch gekennzeichnet, dass** der Fänger (25) zwischen dem Dämpfelement (31) und einem in Schlagrichtung (12) angeordnetem weiteren Dämpfelement (32) unter Vorspannung eingesetzt ist.

4. Handwerkzeugmaschine nach einem der vorhergehenden Ansprüche, **dadurch gekennzeichnet, dass** ein Federelement (35) eine radiale Außenfläche (26) des Fängers (25) umspannt.

5. Handwerkzeugmaschine nach einem der vorhergehenden Ansprüche, **dadurch gekennzeichnet, dass** der Fänger (25) aus Stahl ist.

## Claims

1. Hand-held machine tool with
a tool holder (2), in which a tool (4) may be used moving on a working axis (11) in a striking direction (12),
a striking mechanism (6), which has a striker (14) connected via a pneumatic chamber (17) to an exciter (13) moved periodically along the working axis (11) and an intermediate striker (18) arranged after the striker (14) in the striking direction (12),
in which the intermediate striker (18) is guided in a sliding bearing (21, 22) with a tolerance (23) coaxially to the working axis (11), and in which the intermediate striker (18) has a ring-shaped bead (24),
a hollow cylindrical catcher (25), which is arranged before the bead (24) in the striking direction (12),
a sliding surface (33), in which the catcher (25) is guided moving along the working axis (11) with a radial clearance (34),
**characterised in that** the radial clearance (34) is at least three times as large as a tolerance for guiding the intermediate striker (18) in the sliding bearing (21, 22) and the mass of the catcher (25) is between 20% and 40% of the mass of the intermediate striker (18).

2. Hand-held machine tool according to claim 1, **characterised in that** the catcher (25) is supported on a damping element (31) in the opposite direction to the striking direction (12).

3. Hand-held machine tool according to claim 2, **characterised in that** the catcher (25) is used under pre-tension between the damping element (31) and a further damping element (32) arranged in the striking direction (12).

4. Hand-held machine tool according to one of the previous claims, **characterised in that** a spring element (35) encompasses a radial outer surface (26) of the catcher (25).

5. Hand-held machine tool according to one of the previous claims, **characterised in that** the catcher (25) is made of steel.

## Revendications

1. Machine-outil manuelle comportant :
un porte-outil (2) dans lequel un outil (4) peut être inséré de manière à pouvoir se déplacer sur un axe de travail (11) dans une direction de percussion (12),
un mécanisme de percussion (6) comportant un percuteur (14) couplé, par l'intermédiaire d'une chambre pneumatique (17), à un piston d'excitation (13) se déplaçant périodiquement le long de l'axe de travail (11), et un percuteur intermédiaire (18) agencé après le percuteur (14) dans la direction de percussion (12),
dans laquelle le percuteur intermédiaire (18) est guidé dans un palier lisse (21, 22) avec une tolérance (23) coaxialement à l'axe de travail (11), et dans laquelle le percuteur intermédiaire (18) comporte un bourrelet annulaire (24),
un doigt cylindrique creux (25) agencé avant le bourrelet (24) dans la direction de percussion (12),
une surface de glissement (33), le doigt (25) étant guidé de manière à pouvoir se déplacer avec un jeu radial (34) le long de l'axe de travail (11),
**caractérisée en ce que** le jeu radial (34) est au moins égal au triple d'une tolérance de guidage du percuteur intermédiaire (18) dans le palier lisse (21, 22) et
la masse du doigt (25) représente entre 20 % et 40 % de la masse du percuteur intermédiaire (18).

2. Machine-outil manuelle selon la revendication 1, **caractérisée en ce que** le doigt (25) est supporté par un élément d'amortissement (31) dans une direction opposée à la direction de percussion (12).

3. Machine-outil manuelle selon la revendication 2, **caractérisée en ce que** le doigt (25) est inséré sous précontrainte entre l'élément d'amortissement (31) et un élément d'amortissement supplémentaire (32) agencé dans la direction de percussion (12).

4. Machine-outil manuelle selon l'une des revendications précédentes, **caractérisée en ce qu'**un élément à ressort (35) couvre le pourtour d'une surface extérieure radiale (26) du doigt (25).

5. Machine-outil manuelle selon l'une des revendications précédentes, **caractérisée en ce que** le doigt (25) est en acier.
